# EUROPÄISCHE PATENTSCHRIFT

(11) **EP 3 825 608 B1**
(45) Veröffentlichungstag und Bekanntmachung des Hinweises auf die Patenterteilung: **04.05.2022**
(21) Anmeldenummer: 20209704.4
(22) Anmeldetag: 25.11.2020
(51) Int. Cl.: F23J 11/00, F23J 15/02, F24B 1/19, F24C 15/00, E04F 17/02

(54) **SCHORNSTEIN MIT FEUERSTÄTTE**
CHIMNEY WITH FIREPLACE
CHEMINÉE AVEC FOYER

(30) Priorität: 25.11.2019 DE 102019131830
(43) Veröffentlichungstag der Anmeldung: 26.05.2021
(73) Patentinhaber: ERLUS AKTIENGESELLSCHAFT, 84088 Neufahrn (DE)
(72) Erfinder: Schulte, Markus, 84088 Neufahrn (DE); Böhm, Jürgen, 84088 Neufahrn (DE)
(74) Vertreter: Louis Pöhlau Lohrentz

(56) Entgegenhaltungen:
- EP-A1- 3 415 801
- DE-U1-202008 018 205
- US-A- 4 384 566
- US-A- 4 422 437

## Beschreibung

Die Erfindung betrifft einen Schornstein mit im unteren Teil des Schornsteins angeordneter Feuerstätte.

Die DE 20 2008 018 205 U1 beschreibt einen Schornstein, bei dem die Feuerstätte im Schornsteinsockel, d.h. im unteren Teil des Schornsteins angeordnet ist. Der Schornsteinsockel dieses Schornsteins weist im Inneren einen Hohlraum auf, in dessen unterem Teil die Feuerstätte aufgenommen ist und dessen oberer Teil als freier Raum ausgebildet ist, durch den das Abgasrohr der Feuerstätte hindurchgeführt ist. Der Hohlraum ist oben durch eine Adapterplatte abgedeckt, durch die das Abgasrohr hindurchgreift. Über der Adapterplatte ist der obere Teil des Schornsteins mit einem Abgasabzugsrohr angeordnet. Die Feuerstätte ist als Konvektionsfeuerstätte ausgebildet. Der Hohlraum, in dem die Feuerstätte angeordnet ist, bildet einen Konvektionsraum für den den Hohlraum durchströmenden Konvektionsluftstrom.

Die EP 1 437 550 B1 und die EP 2 682 680 B1 beschreiben Schornsteine mit einem Aufbau, der im Wesentlichen gleich ist wie der der EP 1 437 550 B1. Entsprechendes gilt für die EP 3 415 801 A1 und die US 4,384,566.

Die US 4,422,437 A beschreibt eine Ofeneinrichtung mit einem gemauerten Korpus. Die Ofeneinrichtung weist ein Feuerstättengehäuse auf, das in dem gemauerten Korpus steht. Am Kopf des Feuerstättengehäuses ist ein Abgasrohr angeschlossen, das durch die Kopfplatte des gemauerten Korpus herausgeführt ist. Die Feuerstätte umfasst in dem Feuerstättengehäuse mehrere miteinander kommunizierende Kammern: eine untere Verbrennungskammer, eine vordere Nachverbrennungskammer und eine Abgas- und Bypasskammer. Die Feuerstätte weist einen katalytischen Nachverbrenner auf. Der katalytische Nachverbrenner ist in der Feuerstätte integriert, und zwar als "catalytic grid-type combuster" angeordnet im Durchgang zwischen der unteren Verbrennungskammer und den beiden oberen Kammern.

Der Erfindung liegt die Aufgabe zugrunde, einen Schornstein der eingangs genannten Art dahingehend weiterzuentwickeln, dass er geringere Schadstoffemissionen aufweist.

Diese Aufgabe löst die Erfindung mit dem Gegenstand des Hauptanspruchs 1. Es handelt sich dabei um einen Schornstein, der die drei folgenden Schornsteinstufen umfasst:
- eine untere erste Schornsteinstufe, die eine Feuerstätte aufweist,
- eine über der ersten Schornsteinstufe angeordnete zweite Schornsteinstufe umfassend ein die zweite Schornsteinstufe durchgreifendes Abgasrohr, das an die Feuerstätte angeschlossen ist und die eine Abgasreinigungseinrichtung aufweist,
- eine über der zweiten Schornsteinstufe angeordnete dritte Schornsteinstufe, die als oberer Schornstein ausgebildet eine an das Abgasrohr der zweiten Schornsteinstufe angeschlossene vertikale Abgasleitung aufweist, um das Abgas vertikal nach oben aus dem Schornstein ins Freie heraus zu führen und vorzugsweise eine vertikale Zuluftleitung aufweist, um der Feuerstätte Verbrennungsluft zuzuführen.

Vorzugsweise umfasst die zweite Schornsteinstufe neben dem die zweite Schornsteinstufe durchgreifenden Abgasrohr auch ein Zuluftrohr, das die zweite Schornsteinstufe durchgreift und mit seinem oberen Ende an die Zuluftleitung der dritten Schornsteinstufe und mit seinem unteren Ende an den Zulufteingang der Feuerstätte angeschlossen ist.

Wesentlich ist, dass die zweite Schornsteinstufe eine Abgasreinigungseinrichtung aufweist.

Was die konstruktive Gestaltung des Schornsteins betrifft, ist wesentlich,
- dass die erste Schornsteinstufe und die zweite Schornsteinstufe einen gemeinsamen Korpus aufweisen,
- dass der gemeinsame Korpus als zylindrischer Hohlkörper oder quaderförmiger Hohlkörper ausgebildet ist;
- dass in dem gemeinsamen Korpus seitlich mindestens eine Öffnung ausgebildet ist, die als Revisionsöffnung ausgebildet ist zwecks Zugang zur Abgasreinigungseinrichtung.

Bei bevorzugten Ausführungen ist vorgesehen, dass der zylindrische oder quaderförmige Hohlkörper aus Betonmauersteinen und/oder Betonmantelsteinen und/oder einstückigen Rohrabschnitten und/oder aus geschosshohen Rohrabschnitten oder als einstückiger Betonkörper, vorzugsweise einstückiger Rohrkörper oder einstückiger U-Profil-Körper ausgebildet ist.

Bei bevorzugten Ausführungen ist vorgesehen, dass die erste Schornsteinstufe und die zweite Schornsteinstufe als eine gemeinsame Baueinheit ausgebildet sind, die den Schornsteinfuß oder den Schornsteinsockel bildet. Erfindungsgemäß ist vorgesehen, dass die mindestens eine Revisionsöffnung in der zweiten Schornsteinstufe ausgebildet ist und
- zur Wartung der Komponenten der Abgasreinigungseinrichtung ausgebildet ist; und/oder
- zur Nachrüstung der zweiten Schornsteinstufe (2) mit weiteren Komponenten, insbesondere zur Nachrüstung der Abgasreinigungseinrichtung mit weiteren Komponenten ausgebildet ist.

Erfindungsgemäß ist vorgesehen, dass eine oder mehrere der Schornsteinstufen als Fertigteil ausgebildet oder aus einem oder mehreren Fertigteilen gebildet ist bzw. sind.

Gemäß einer erfindungsgemäßen Alternative kann vorgesehen sein, dass die Abgasreinigungseinrichtung mit dem Abgasrohr der zweiten Schornsteinstufe eine Baueinheit bildet, wobei die Baueinheit aus Abgasrohr der zweiten Schornsteinstufe und aus Abgasreinigungseinrichtung bereits werkseitig montiert ist oder vor Ort nachrüstbar ist.

Erfindungsgemäß ist vorgesehen, dass die dritte Schornsteinstufe aus einem Fertigteil gebildet und/oder als Fertigteil ausgebildet ist, vorzugsweise umfassend einen werksseitig gelieferten dritten Schornsteinabschnitt oder einen aus mehreren werkseitig gelieferten geschosshohen Schornsteinabschnitten vor Ort montierbaren dritten Schornsteinabschnitt.

Erfindungsgemäß sind Ausführungen, bei denen vorgesehen ist, dass die erste Schornsteinstufe und die zweite Schornsteinstufe ein gemeinsames Fertigteil bilden. Bei diesen Ausführungen ist also der Schornsteinfuß oder der Schornsteinsockel als gemeinsames Fertigteil ausgebildet. Erfindungsgemäß ist vorgesehen, dass die erste Schornsteinstufe und die zweite Schornsteinstufe ein gemeinsames Fertigteil bilden und das gemeinsame Fertigteil den gemeinsamen Korpus aufweist, wobei vorgesehen ist,
- dass in dem gemeinsamen Korpus und/oder der gemeinsamen Tragkonstruktion die Feuerstätte ab Werk montiert ist oder dass in den gemeinsamen Korpus die Feuerstätte vor Ort nachrüstbar montierbar ist, und/oder
- dass in dem gemeinsamen Korpus die Abgasreinigungseinrichtung ab Werk montiert ist oder in den gemeinsamen Korpus und/oder der gemeinsamen Tragkonstruktion die Abgasreinigungseinrichtung vor Ort montierbar ist.

Die Abgasreinigungseinrichtung, die in der zweiten Schornsteinstufe angeordnet ist, ist eine wesentliche Einrichtung des Schornsteins.

Besondere Vorteile ergeben sich, wenn gemäß einer erfindungsgemäßen Alternative vorgesehen ist, dass die Abgasreinigungseinrichtung als ein Modul oder als eine aus Modulen aufgebaute Baugruppe ausgebildet ist. Dieser Modul kann in der zweiten Schornsteinstufe bereits werksseitig montiert sein. Er kann aber auch vor Ort nachrüstbar sein, d.h. auch im Sinne einer Neuerung oder Reparatur vor Ort ausgetauscht werden.

Was die Ausgestaltung der Abgasreinigungseinrichtung betrifft, kann vorgesehen sein, dass die Abgasreinigungseinrichtung eine Abgasreinigungseinrichtung zur sekundären Emissionsminderung auf Basis elektrostatischer und/oder mechanischer und/oder katalytischer und/oder nasschemisch arbeitender Abgasnachbehandlung aufweist.

Es kann auch vorgesehen sein, dass die Abgasreinigungseinrichtung eine Vorrichtung zur Abbrandsteuerung aufweist.

Besonders bevorzugte Ausführungen sehen vor, dass die zweite Schornsteinstufe eine Rußentfernungsvorrichtung aufweist. In diesem Zusammenhang kann vorgesehen sein, dass die Rußentfernungseinrichtung einen Sperrschieber als Rußauffangvorrichtung bei Kehrung und eine Kugelfangeinrichtung als Schutz der Feuerstätte gegen mechanische Beschädigung bei Kehrung aufweist.

Bevorzugte Ausführungen sehen vor, dass die in dem gemeinsamen Korpus ausgebildete Revisionsöffnung auch zwecks Zugang zur Rußentfernungsvorrichtung ausgebildet ist.

Bevorzugte Ausführungen sehen vor, dass in dem Korpus eine horizontale Zwischenwand zwischen der ersten Stufe und der zweiten Stufe angeordnet ist. Die horizontale Zwischenwand trennt den unteren Hohlraum des Korpus von dem oberen Hohlraum des Korpus. In dem unteren Hohlraum ist die Feuerstätte angeordnet. In dem oberen Hohlraum ist die Abgasreinigungseinrichtung angeordnet. Die horizontale Zwischenwand kann vorzugsweise eine thermische Trennung der Hohlräume bilden und ist auch vorteilhaft bei der Handhabung, z.B. in Verbindung mit der Abgasreinigungseinrichtung.

Vorteilhafte Ausführungen können auch vorsehen, dass die zweite Schornsteinstufe mindestens eine Revisionsöffnung aufweist, wobei die mindestens eine Revisionsöffnung
- zur Inspektion des Abgaswegs und/oder zur Rußentnahme ausgebildet ist; und/oder
- zur Inspektion der Zuluftleitung ausgebildet ist; und/oder
- zur Wartung der Komponenten der Abgasreinigungseinrichtung ausgebildet ist; und/oder
- zur Nachrüstung der zweiten Schornsteinstufe mit weiteren Komponenten, insbesondere zur Nachrüstung der Abgasreinigungseinrichtung mit weiteren Komponenten ausgebildet ist.

Vorteilhafterweise kann auch vorgesehen sein, dass die dritte Schornsteinstufe von der zweiten Schornsteinstufe durch eine horizontale Trennwand, insbesondere eine horizontale Trennplatte, getrennt ist.

Es sind Ausführungen möglich, bei denen vorgesehen ist, dass die horizontale Trennwand als Kopfplatte und/oder als Kopfende des Korpus ausgebildet ist, vorzugsweise einstückig ausgebildet mit dem Korpus.

Es kann auch vorgesehen sein, dass in einem Durchbruch der horizontalen Trennwand und/oder des Kopfendes und/oder der Kopfplatte des Korpus das vertikale Abgasrohr der dritten Schornsteinstufe angeschlossen und/oder abgestützt angeordnet ist.

Wesentlich ist, dass in der ersten Schornsteinstufe die Feuerstätte angeordnet ist. Es kann hierbei vorgesehen sein, dass die in der ersten Schornsteinstufe angeordnete Feuerstätte als Speicherfeuerstätte oder als Konvektionsfeuerstätte oder als Mischform einer Speicherfeuerstätte und Konvektionsfeuerstätte ausgebildet ist.

Die Begriffe "Speicherfeuerstätte" und "Konvektionsfeuerstätte" und deren Unterschiede werden wie folgt verstanden: während eine Speicherfeuerstätte aufgrund der Speichermasse und nicht existierender Hinterlüftung ihre Wärme zeitverzögert und langsam über Strahlung an den Aufstellraum abgibt, ist eine Konvektionsfeuerstätte so konstruiert, dass diese in einem Hohlraum steht, welcher unten über eine Zuluftöffnung Luft vom Aufstellraum erhält, sich diese im Hohlraum erwärmt und am oberen Ende des Hohlraums über eine Öffnung wieder an den Aufstellraum abgibt.

Besondere Vorteile können sich mit Ausführungen ergeben, bei denen die als Speicherfeuerstätte ausgebildete Feuerstätte ausschließlich oder überwiegend als Speicherfeuerstätte derart ausgebildet ist, dass die in der Feuerstätte erzeugte Wärme primär im Schornstein gespeichert wird und an der Außenseite der ersten Schornsteinstufe und/oder der zweiten Schornsteinstufe abgestrahlt wird.

Für Ausführungen mit Speicherfeuerstätte ist von besonderem Vorteil, wenn vorgesehen ist, dass zwischen der ersten Schornsteinstufe und der zweiten Schornsteinstufe eine vorzugsweise sich waagerecht erstreckende Zwischenwand - es kann sich um die bereits erwähnte horizontale Zwischenwand handeln - ausgebildet ist, die auf der insbesondere als Speicherfeuerstätte ausgebildeten Feuerstätte auf deren Gehäuse aufliegend ausgebildet ist oder vorzugsweises unmittelbar über der als Speicherfeuerstätte ausgebildeten Feuerstätte mit Abstand angeordnet ist oder als Kopf der insbesondere als Speicherfeuerstätte ausgebildeten Feuerstätte einstückig mit deren Gehäuse ausgebildet ist.

Grundsätzlich kann vorgesehen sein, dass die Zwischenwand als ein Teil des gemeinsamen Korpus und/oder der gemeinsamen Tragkonstruktion des Schornsteinfußes oder des Schornsteinsockels ausgebildet ist oder an, in oder auf dem Korpus des Schornsteinfußes oder des Schornsteinsockels abgestützt ist.

Ausführungen mit Konvektionsfeuerstätte können vorteilhafterweise vorsehen, dass die insbesondere als Konvektionsfeuerstätte ausgebildete Feuerstätte und die Abgasreinigungseinrichtung in einem gemeinsamen Hohlraum angeordnet sind, der als Hohlraum des gemeinsamen Korpus und/oder der gemeinsamen Tragkonstruktion des Schornsteinfußes oder des Schornsteinsockels ausgebildet ist.

Ausführungen, bei denen die erste Schornsteinstufe und die zweite Schornsteinstufe als Baueinheit ausgebildet ist, können vorteilhafterweise vorsehen, dass in dem gemeinsamen Korpus und/oder der gemeinsamen Tragkonstruktion des Schornsteinfußes oder des Schornsteinsockels mindestens eine Öffnung ausgebildet ist, die eine Konvektionsöffnung der Feuerstätte bildet, vorzugsweise mit Konvektionsgitter.

Es kann vorgesehen sein, dass in dem gemeinsamen Korpus und/oder der gemeinsamen Tragkonstruktion des Schornsteinfußes oder des Schornsteinsockels mindestens eine Öffnung ausgebildet ist, die als Revisionsöffnung ausgebildet ist zwecks Zugang zur Abgasreinigungseinrichtung und/oder zu einer Rußentfernungseinrichtung.

Es kann auch vorgesehen sein, dass der gemeinsame Korpus und/oder die gemeinsame Tragkonstruktion des Schornsteinfußes oder des Schornsteinsockels mindestens eine Öffnung aufweist, die als Revisionsöffnung und als Konvektionsöffnung ausgebildet ist.

Weitere Merkmale und Vorteile der Erfindung ergeben sich aus den Figuren. Dabei zeigen
- Figur 1:: ein erstes Ausführungsbeispiel eines erfindungsgemäßen Schornsteins, in schematischer Schnittansicht entlang einer vertikalen Längsschnittebene;
- Figur 2:: ein zweites Ausführungsbeispiel eines erfindungsgemäßen Schornsteins, in schematischer Schnittansicht entlang einer vertikalen Längsschnittebene;
- Figur 3a:: ein drittes Ausführungsbeispiel eines Schornsteins in schematischer Schnittansicht entlang einer vertikalen Längsschnittebene;
- Figur 3b:: eine Frontansicht des Ausführungsbeispiels der Fig. 3a, Ansicht in Fig. 3a von links;
- Figur 4:: einen vergrößerten Ausschnitt aus Figur 3a im Bereich 1x;
- Figur 5:: einen Figur 4 entsprechenden Ausschnitt, in erster abgewandelter Ausführung;
- Figur 6:: einen Figur 4 entsprechenden Ausschnitt, in zweiter abgewandelter Ausführung;
- Figur 7:: einen Figur 4 entsprechenden Ausschnitt einer dritten abgewandelten Ausführung;
- Figur 8:: einen Figur 4 entsprechenden Ausschnitt einer vierten abgewandelten Ausführung;
- Figur 9:: einen vergrößerten Ausschnitt aus Figur 3a im Bereich 2x.

Bei dem in Figur 1 dargestellten ersten Ausführungsbeispiel handelt es sich um einen Schornstein S mit einer Feuerstätte 1x, die als Speicherfeuerstätte ausgebildet ist. Die Feuerstätte 1x ist im Fuß des Schornsteins S integriert.

Der Schornstein S weist einen aus Beton ausgebildeten Außenmantel auf. Der Aufbau und die genaue Ausgestaltung des Außenmantels werden nachfolgend noch näher beschrieben. Der Schornstein S gliedert sich in drei axiale Abschnitte, im Folgenden als Schornsteinstufen 1, 2 und 3 bezeichnet.

Die untere erste Schornsteinstufe 1 enthält die Feuerstätte 1x.

Die zweite Schornsteinstufe 2 ist unmittelbar über der ersten Schornsteinstufe 1 angeordnet. Sie enthält eine Abgasreinigungseinrichtung 20. Die Abgasreinigung 20 ist in der Abgasleitung 4.2 angeordnet, die an der Feuerstätte 1x kopfseitig angeschlossen ist und als Abgasrohr 4.2 die zweite Schornsteinstufe vertikal durchgreift. Die Abgasreinigungseinrichtung 20 ist als Modul ausgebildet und bildet mit dem Abgasrohr 4.2 der zweiten Schornsteinstufe eine Baueinheit. Diese Baueinheit aus Abgasrohr 4.2 und Abgasreinigungseinrichtung 20 kann bereits werksseitig in der zweiten Schornsteinstufe 2 montiert sein. Sie kann aber auch vor Ort nachrüstbar sein. Das gilt für die Baueinheit aus Abgasrohr 4.2 und Abgasreinigungseinrichtung 20, aber auch für die Abgasreinigungseinrichtung 20. Diese kann auch alleine vor Ort im Sinne einer optionalen Nachrüstung eingebaut oder im Sinne einer Reparatur oder Erneuerung vor Ort ausgetauscht werden.

Das Abgasrohr 4.2 weist einen seitlichen Stutzen mit einer Revisionsöffnung 4.2ö auf. Die Revisionsöffnung 4.2ö ist mit einem abnehmbaren Verschlussdeckel 4.2öv verschlossen. Über die Revisionsöffnung 4.2ö ist die Abgasreinigungseinrichtung 20 zugänglich.

In dem dargestellten Ausführungsbeispiel in Figur 1 ist die erste Schornsteinstufe 1 und die zweite Schornsteinstufe 2 als eine Baueinheit mit einem gemeinsamen Korpus 100 ausgebildet. Der Korpus 100 ist ein Hohlkörper, der aus Betonmauersteinen, vorzugsweise Mantelsteinen oder als einstückiger Betonkörper ausgebildet sein kann. Bei dem Ausführungsbeispiel in Figur 1 wird der Innenraum des Korpus 100 durch eine horizontale Zwischenwand 100z getrennt. Die Zwischenwand 100z trennt die erste Schornsteinstufe 1 von der zweiten Schornsteinstufe 2. In dem unteren Teil, d. h. unterhalb der Zwischenwand 100z ist die Feuerstätte 1x angeordnet, und zwar derart, dass die Zwischenwand 100z auf dem oberen Ende des Gehäuses der Speicherfeuerstätte 1x aufliegend quasi den Kopf der Feuerstätte 1x bildet. Die Zwischenwand 100z ist mit dem Korpus 100 unmittelbar verbunden. In dem Ausführungsbeispiel in Figur 1 ist die Zwischenwand 100z als separate horizontale Platte ausgebildet, die auf einem an der Innenwand des Korpus 100 ausgebildeten Bund axial abgestützt ist.

Bei abgewandelten Ausführungen ist es möglich, dass die horizontale Zwischenwand 100z nur auf der Feuerstätte, d.h. auf dem Kopf der Feuerstätte aufliegt und sich nur dort abstützt oder, dass die horizontale Zwischenwand 100z sich nur am Korpus 100 abstützt, z.B. auf einem Bund der Innenwand des Korpus oder in die Innenwand eingreifend.

Das Abgasrohr 4.2 der zweiten Schornsteinstufe durchgreift eine Anschlussöffnung in der Zwischenwand 100z und greift in einen nicht dargestellten kopfseitigen Anschlussstutzen der Feuerstätte 1x ein. Das Abgasrohr 4.2 der zweiten Schornsteinstufe, das die Abgasreinigung 20 enthält, durchgreift mit seinem oberen Ende eine Öffnung im Kopf des Korpus 100 zwecks Anschluss an eine Abgasleitung 4.3, die im oberen Teil des Schornsteins der dritten Schornsteinstufe das Abgas vertikal nach oben durch den oberen Teil des Schornsteins ins Freie führt. Die Abgasleitung 4.3 ist als Abgasrohr ausgebildet und greift in eine an dem Kopf des Korpus 100 abgestützte Anschlussbuchse 4.3a ein. Diese Anschlussbuchse 4.3a ist als tragende Anschlussbuchse ausgebildet, die das eingesteckte Abgasrohr 4.3 abstützt.

Durch die dritte Schornsteinstufe 3 wird der obere Teil des Schornsteins S gebildet. Diese enthält das Abgasrohr 4.3, welches über die Anschlussbuchse 4.3a mit dem Abgasrohr 4.2 der zweiten Schornsteinstufe leitungsmäßig verbunden ist, um das Abgas durch die dritte Schornsteinstufe hindurch und schließlich am Schornsteinkopf ins Freie zu führen.

Die dritte Schornsteinstufe 3 kann aus geschosshohen Schornsteinabschnitten zusammengesetzt sein. Die geschosshohen Schornsteinabschnitte können als Fertigteile ausgebildet sein, die vor Ort auf der Baustelle zusammengesetzt werden. Die dritte Schornsteinstufe 3 kann alternativ aber auch in ihrer gesamten Höhe als werksseitiges Fertigteil ausgebildet sein. Der Außenmantel der dritten Schornsteinstufe ist wie der Außenmantel der ersten und der zweiten Schornsteinstufe aus Betonmaterial, vorzugsweise aus Mantelsteinen. Er kann aber auch aus einstückigen Rohrabschnitten, vorzugsweise jeweils geschosshohen Rohrabschnitten ausgebildet sein oder auch alternativ je nach Schornsteinhöhe aus einem einstückigen Rohrabschnitt.

In den beiden unteren Stufen, d. h. in der ersten Schornsteinstufe und in der zweiten Schornsteinstufe sind bei dem Ausführungsbeispiel in Figur 1 im Außenmantel, d.h. in dem gemeinsamen Korpus 100 seitlich zwei Revisionsöffnungen 100ö, 100 ö ausgebildet. Die Revisionsöffnung 100ö in der ersten Schornsteinstufe bildet eine Zugangsöffnung zur Ofentür 1xv der Speicherfeuerstätte 1x. Die Revisionsöffnung 100ö in der zweiten Schornsteinstufe 2 weist einen Verschluss, z. B. eine Tür 100öv, auf und bildet einen Zugang zu der in dem Abgasrohr 4.2 ausgebildeten Revisionsöffnung 4.2ö bzw. deren Verschlussklappe 4.2öv. Über die Revisionsöffnung 4.2ö ist die Abgasreinigungseinrichtung 20, die im Inneren des Abgasrohrs 4.2 angeordnet ist, möglich. Zusätzlich ist über diese Revisionsöffnung 100ö im zweiten Schornsteinabschnitt auch eine mechanische Rußentfernungseinrichtung zugänglich, die bei dem Ausführungsbeispiel in Figur 1 durch eine Kugelfangeinrichtung 2k mit Sperrschieber 2s gebildet ist. Der Sperrschieber 2s bildet eine Rußauffangvorrichtung bei Kehrung. Die Kugelfangeinrichtung 2k bildet einen mechanischen Schutz der Feuerstätte bei Kehrung.

Sowohl in der dritten Schornsteinstufe 3 als auch in der zweiten Schornsteinstufe 2 sind nicht dargestellte vertikale Zuluftleitungen angeordnet, die im Gegenstrom zur Abgasleitung 4.3 und 4.2 die Zuluft der Feuerstätte zuführen.

Bei dem in Figur 2 dargestellten zweiten Ausführungsbeispiel handelt es sich um einen Schornstein S, der im Unterschied zu dem ersten Ausführungsbeispiel als Feuerstätte 1x eine Konvektionsfeuerstätte 1x mit Konvektionsraum aufweist. Der übrige Aufbau des Schornsteins ist gleich wie beim ersten Ausführungsbeispiel, insbesondere ist das Abgasrohr 4.2 des zweiten Schornsteinstufe mit der darin integrierten Abgasreinigungseinrichtung 20 gleich ausgebildet. Auch bei dem zweiten Ausführungsbeispiel in Figur 2 bildet der Korpus 100 mit der ersten Schornsteinstufe 1 und der zweiten Schornsteinstufe 2 ein Fertigbauteil ab Werk. Das Fertigbauteil 120 ist bei dem zweiten Ausführungsbeispiel in Figur 2 anders ausgebildet als bei dem ersten Ausführungsbeispiel in Figur 1. Die Unterschiede werden nachfolgend im Einzelnen erläutert. Die dritte Schornsteinstufe 3 ist beim ersten und zweiten Ausführungsbeispiel identisch ausgebildet.

Im Folgenden werden die Unterschiede des Fertigbauteils, welches die erste und zweite Schornsteinstufe bildet, beschrieben, d. h. die Unterschiede dieses den Schornsteinsockel bildenden Fertigbauteils beim zweiten Ausführungsbeispiel gegenüber dem ersten Ausführungsbeispiel.

Bei dem zweiten Ausführungsbeispiel in Figur 2 weist der Korpus 100 einen Hohlraum 100h auf, der einen gemeinsamen Hohlraum als Aufnahmeraum der Feuerstätte 1x und des Abgasrohrs 4.2 mit der darin angeordneten Abgasreinigungseinrichtung 20 bildet. Im Unterschied zum ersten Ausführungsbeispiel ist bei dem zweiten Ausführungsbeispiel keine Zwischenwand 100z vorhanden, die den Hohlraum 100h unterteilt in zwei voneinander getrennte separate Aufnahmeräume, nämlich einen unteren Aufnahmeraum und einen oberen Aufnahmeraum. Eine solche Unterteilung ist bei dem ersten Ausführungsbeispiel in Figur 1 der Fall, dort ist in dem Korpus 100 ein unterer Aufnahmeraum ausgebildet zur Aufnahme der Feuerstätte 1x und getrennt durch die Zwischenwand 100z ein oberer Aufnahmeraum zur Aufnahme des Abgasrohrs 4.2 mit der darin integrierten Abgasreinigungseinrichtung 20. Bei dem zweiten Ausführungsbeispiel ist, wie gesagt, ein gemeinsamer Hohlraum 100h für die erste und zweite Schornsteinstufe ausgebildet. In diesem gemeinsamen Hohlraum 100h ist ein Konvektionsluftstrom K geführt, der durch einen Luftstrom gebildet wird, der an der unteren Revisionsöffnung 100ö einströmt, beim Passieren an der Außenwand der Feuerstätte 1x der Außenseite des Abgasrohrs 4.2 erwärmt wird und schließlich an der oberen Revisionsöffnung 100ö ausströmt. In den Revisionsöffnungen 100ö, 100ö ist jeweils ein Revisionsgitter 100kg eingesetzt.

Bei dem zweiten Ausführungsbeispiel in Figur 2 erfolgt somit der Wärmetausch des Schornsteins mit der Umgebung über den Konvektionsluftstrom, der beim Durchströmen der ersten und der zweiten Schornsteinstufe an der Außenwand der Feuerstätte 1x und an der Außenseite des Abgasrohrs 4.2 als warmer Luftstrom erzeugt wird und nach dem Ausströmen über die Konvektionsöffnungen die Umgebung erwärmt. Im Unterschied dazu wird bei dem ersten Ausführungsbeispiel, bei dem die Feuerstätte 1x als Speicherfeuerstätte ausgebildet ist, die in der Feuerstätte erzeugte Wärme primär in dem Speicher der Feuerstätte und gegebenenfalls auch in weiteren Speichern des Schornsteins, z.B. in der Wandung des Schornsteins gespeichert. Die Wärmeübertragung zur Umgebung erfolgt dann über Wärmeabstrahlung des Korpus 100 an die Umgebung.

Abgewandelte Ausführungsbeispiele, die eine Mischform der Feuerstätte 1x als Speicherfeuerstätte und gleichzeitig als Konvektionsfeuerstätte aufweisen, sind ebenfalls vorgesehen. Diese weisen gleich wie das Ausführungsbeispiel in Figur 1 eine Speicherfeuerstätte auf, jedoch im Unterschied zu dem Ausführungsbeispiel in Figur 1 weisen sie zusätzlich einen im Korpus 100 ausgebildetem Konvektionsraum auf, der einen Konvektionsluftstrom K durch das Innere der ersten Schornsteinstufe 1 und der zweiten Schornsteinstufe 2 hindurch ermöglicht. Bei diesem Ausführungsbeispielen sind hierfür im Korpus 100 ähnlich wie beim Ausführungsbeispiel in Figur 2 Konvektionsöffnungen 100ö vorgesehen und zwar ebenfalls eine Konvektionsöffnung 100ö der ersten Schornsteinstufe und eine Konvektionsöffnung 100ö in der zweiten Schornsteinstufe. Um den vertikalen Konvektionsstrom K im Inneren der ersten und zweiten Schornsteinstufe zu ermöglichen, sind bei diesen Ausführungsbeispielen in der Zwischenwand 100z entsprechende Durchlassöffnungen ausgebildet.

Bei dem in den Figuren 3a und 3b dargestellten Ausführungsbeispiel handelt es sich, gleich wie bei den Ausführungsbeispielen 1 und 2, um einen dreistufigen Schornstein mit in der ersten Stufe angeordneter Feuerstätte 1x. Die Feuerstätte 1x ist vorzugszeise als Speicherfeuerstätte ausgebildet. Die erste Schornsteinstufe und die zweite Schornsteinstufe weisen einen gemeinsamen Korpus 100 auf. Der Innenraum dieses Korpus ist durch eine horizontale Zwischenwand 100z in einen unteren Hohlraum und einen oberen Hohlraum unterteilt. In dem unteren Hohlraum ist die Feuerstätte 1x angeordnet. Der obere Hohlraum wird durch das Abgasrohr 4.2 durchgriffen. Das Abgasrohr 4.2 ist mit seinem unteren Ende an der Feuerstätte 1x angeschossen und durchgreift dabei die horizontale Zwischenwand 100z. Mit seinem oberen Ende durchgreift das Abgasrohr 4.2 das Kopfende des Korpus 100 und ist an das Abgasrohr 4.3 des oberen Schornsteins, der die dritte Schornsteinstufe bildet, angeschlossen.

In dem Abgasrohr 4.2 in der zweiten Schornsteinstufe ist eine Abgasreinigungseinrichtung 20 angeordnet, die durch eine in Figur 3 nicht dargestellte Revisionstür im Korpus 100 zugänglich ist. Das Abgasrohr 4.2 weist in diesem Bereich, in dem die Abgasreinigungseinrichtung 20 angeordnet ist, einen nicht dargestellten seitlichen Stutzen auf, der einen abnehmbaren Verschlussdeckel aufweist, zwecks Zugänglichkeit zur Abgasreinigungseinrichtung 20 über die Revisionstür im Korpus.

Die dritte Schornsteinstufe wird, wie bei den Ausführungsbeispielen der Figuren 1 und 2, durch den oberen Schornstein gebildet, der eine tragende Außenschale 300 aufweist, die aus einem oder mehreren einstückigen Betonkörpern, vorzugsweise übereinander angeordnete Mantelsteine, gebildet ist. In der Außenschale 300 ist in der vertikalen Längsmittellinie das Abgasrohr 4.3 geführt. Der Raum zwischen der Innenwand der Außenschale 300 und der Außenwand des Abgasrohrs 4.3 ist als Zuluftkanal 5.3 ausgebildet, an dessen unterem Ende eine Zuluftrohrleitung 5.3a angeschlossen ist, die am unteren Ende der Außenschale 300 seitlich herausgeführt ist und durch eine Öffnung im oberen Kopfende des Korpus 100 hindurch als Zuluftrohr 5.2 die zweite Schornsteinstufe im oberen Hohlraum des Korpus 100 durchgreifend durch eine Öffnung in der horizontalen Zwischenwand 100z hindurchgeführt ist und schließlich als Zuluftführung 5.1 an der Feuerstätte 1x angeschlossen ist.

Figur 4 zeigt für das Ausführungsbeispiel der Figur3 die Abstützung des oberen Schornsteins auf dem Korpus 100. Der Korpus 100 ist als zylindrischer Betonhohlkörper ausgebildet, der an seinem oberen Ende durch ein Kopfende 100k geschlossen ist.

Die Außenschale 300 der dritten Schornsteinstufe 3 steht mit ihrem unteren Ende auf der Oberseite des Kopfendes 100k des Korpus 100 auf. Sie ist dabei über eine Schraubenankereinrichtung 320 in dem Kopfende 100k verankert. Hierfür ist ein Schraubenanker 320a im Kopfende 100k eingelassen. An den Schraubenanker 320a ist ein Schraubende eines Spannelements 320s verschraubt. Das Spannelement 320s ist in der Außenschale entlang der vertikalen Erstreckung der Außenschale geführt und axial abgestützt.

Das innerhalb der Außenschale angeordnete Abgasrohr 4.3 ist vorzugsweise als keramisches Rohr, vorzugsweise aus keramischen Muffenrohren ausgebildet, die jeweils eine isolierende Außenschale 4.3i aufweisen. Am unteren Ende des Abgasrohrs 4.3 ist ein unteres Muffenrohr 4.3m ausgebildet, das mit seinem Spitzende mit isolierendem Mantel durch ein Durchgangsloch des Kopfendes 100k des Korpus 100 hindurchgreift. In der nach oben offene Muffe des Muffenrohrs 4.3m ist das Ende des keramischen Abgasrohrs 4.3 eingesteckt. Die Abstützung des Abgasrohrs 4.3 auf der Oberseite des Kopfendes 100k des Korpus erfolgt über einen keramischen Tragring 4.3t. Dieser ist muffenartig nach unten hin konisch erweitert. Das obere Ende des Tragrings ist an der Außenseite der Muffe des Muffenrohrs 4.3m abgestützt. Das untere, erweiterte Ende ist auf der Oberseite des Kopfendes 100k des Korpus 100 abgestützt.

Bei der in Fig. 5 dargestellten abgewandelten Ausführung ist im Unterschied zu Fig. 4 zur Fixierung der Außenschale 300 auf dem Kopfende 100k des Korpus 100 anstelle der Schraubenankereinrichtung 320 der Fig. 4 eine Befestigungseinrichtung mit Befestigungswinkel 330 vorgesehen. Der Befestigungswinkel 330 weist einen horizontalen Winkelschenkel und einen vertikalen Winkelschenkel auf. Der horizontale Winkelschenkel liegt auf der Oberseite des Kopfendes 100k des Korpus 100 auf und ist über einen Sicherheitsdübel 330a in dem Korpusende 100k fixiert. Der Sicherheitsdübel 330a ist in dem Kopfende 100k eingesetzt. Der vertikale Winkelschenkel liegt an der Außenseite der Außenschale 300 an und ist über ein nicht dargestelltes Befestigungselement, wie Schraube, an der Außenseite der Außenschale fixiert.

Bei der in Fig. 6 dargestellten abgewandelten Ausführung ist im Unterschied zu Fig. 5 anstelle der Befestigungseinrichtung mit Befestigungswinkel 330, wie in Fig. 6 schematisch dargestellt, in der Oberseite des Kopfendes 100k des Korpus 100 eine Ausnehmung 100ka ausgebildet, in die die Außenschale 300 mit dem Abgasrohr 4.3 eingreift. Dabei steht die untere Stirnseite der Außenschale 300 und die untere Stirnseite des Tragrings 4.3t auf dem Boden der Ausnehmung 100ka auf. Die Außenseite des in die Ausnehmung 100ka eingreifenden unteren Abschnitts der Außenschale 300 steht dabei an der Innenwandung der Ausnehmung 100ka an, so dass ein formschlüssiger Eingriff gebildet wird.

Bei der in Fig. 7 dargestellten abgewandelten Ausführung ist im Unterschied zu Fig. 5 am unteren Ende der Außenschale 300 eine Sockelplatte 300s, vorzugsweise aus Glasfaserbeton angeordnet. Die Sockelplatte 300s ist über eine Schraubenankereinrichtung 340 mit Spannelement 340s am unteren Ende der Außenschale 300 fixiert. Hierfür ist in der Sockelplatte ein Schraubenanker 340a eingelassen. Das Spannelement 340s ist in der Außenschale in vertikaler Längsrichtung sich erstreckend angeordnet und in oder an der Außenschale abgestützt und ist mit seinem unteren Schraubenende in dem in der Sockelplatte 100s eingesetzten Schraubenanker 340a verschraubt. Zur Befestigung der Außenschale 300 mit der am unteren Ende angebrachten Sockelplatte 300s auf der Oberseite des Kopfendes 100k des Korpus 100 ist eine Befestigungseinrichtung mit Befestigungswinkel 330 angeordnet, die gleich wie die Befestigungseinrichtung mit Befestigungswinkel 330 bei der Ausführung in Fig. 5 ausgebildet ist.

Bei der in Fig. 8 dargestellten abgewandelten Ausführung ist im Unterschied zu Fig. 7 anstelle der Befestigungseinrichtung mit Befestigungswinkel 330 eine Ausnehmung 100ka in der Oberseite des Kopfendes 100k des Korpus ausgebildet. Die Außenschale 300 mit der an ihrem unteren Ende angebrachten Sockelplatte 300s in der Ausführung gleich wie in Fig. 7 greift bei der Ausführung in Fig. 8 in die Ausnehmung 100ka formschlüssig wie bei der Ausführung in Fig. 6 ein, so dass eine vergleichbare formschlüssige Verbindung wie in Fig. 6 gebildet wird.

Bei der Darstellung in Fig. 9 handelt es sich um eine abgewandelte Ausführung im Ausschnitt X2 in Fig. 3a. Im Unterschied zu der Ausführung in Fig. 3a ist die horizontale Zwischenwand 100z in Fig. 9 aufliegend auf einem Bund gelagert, der der Innenwandung des Korpus 100 ausgebildet ist. Die horizontale Zwischenwand 100z ist dabei mit Abstand von der Oberseite der Feuerstätte 1x angeordnet. Die horizontale Zwischenwand 100z weist gleich wie in Fig. 3 ein Durchgangsloch für den Durchgriff des Abgasrohrs 4.2 und ein Durchgangsloch für den Durchgriff des Zuluftrohrs 5.2 auf. Die horizontale Zwischenwand 100z ist in Figur 9 gleich wie in Fig. 3a als Platte ausgebildet. Sie kann vorzugsweise aus einem anderen Material als der Korpus ausgebildet sein, vorzugsweise als wärmeisolierende Platte, z.B. Verbundplatte. Sie kann aber auch aus Metall oder Keramikmaterial ausgebildet sein. Sie kann auch aus demselben Material wie der Korpus ausgebildet sein, z.B. aus Beton.

### Bezugszeichenliste

- S: Schornstein
- 1: erste Schornsteinstufe
- 1x: Feuerstätte
- 1xv: Verschlusselement der Feuerstätte, Tür
- 1xa: Öffnung im Korpus 100 in der ersten Schornsteinstufe 1
- 1xb: Öffnung im Korpus 100 in der ersten Schornsteinstufe 1
- 1xc: Zugangsöffnung im Korpus in der ersten Schornsteinstufe 1 zur Tür der Feuerstätte 1x

- 2: zweite Schornsteinstufe
- 2s: Sperrschieber
- 2k: Kugelfangeinrichtung

- 3: dritte Schornsteinstufe
- 300: Außenschale aus Betonkorpus oder Mantelstein
- 300s: Sockelplatte
- 320: Schraubenankereinrichtung
- 320s: Spannelement
- 320a: Schraubenanker
- 330: Befestigungswinkel
- 330a: Sicherheitsdübel
- 340: Schraubenankereinrichtung
- 340a: Schraubenanker
- 340s: Spannelement

- 4.2: Abgasleitung in der zweiten Schornsteinstufe, Abgasrohr
- 4.2ö: Öffnung in der Abgasleitung 4.2

- 4.3: Abgasleitung in der dritten Schornsteinstufe, Abgasrohr
- 4.3i: Isolationsmantel 4.3
- 4.3a: Anschlussbuchse
- 4.3ö: Öffnung in 4.3
- 4.3m: Muffenrohr
- 4.3t: Tragring

- 5.1: Zuluftrohr (in Schornsteinstufe 1)
- 5.2: Zuluftrohr (in Schornsteinstufe 2)
- 5.3: Zuluftführung, Zuluftkanal (in Schornsteinstufe 3)
- 5.3a: Zuluftrohrleitng

- 20: Abgasreinigungseinrichtung, Abgasreinigungsmodul
- 100: Betonbauelement, Korpus
- 100k: Kopfende des Korpus
- 100ka: Ausnehmung
- 100h: Hohlraum in 100
- 100ö: Revisionsöffnung in 100
- 100kg: Konvektionsgitter
- 100öv: Verschluss der Öffnung, Tür, Klappe
- 100z: Zwischenwand in 100

- 120: Fertigbauelement
- K: Konvektionsluftströmung
- R: Wärmestrahlung

## Patentansprüche

1. Schornstein,
umfassend:
- eine untere erste Schornsteinstufe (1), die eine Feuerstätte (1x) aufweist,
- eine über der ersten Schornsteinstufe (1) angeordnete zweite Schornsteinstufe (2), umfassend ein die zweite Schornsteinstufe (2) durchgreifendes Abgasrohr (4.2), das an der Feuerstätte (1x) angeschlossen ist,
- eine über der zweiten Schornsteinstufe (2) angeordnete dritte Schornsteinstufe (3), die als oberer Schornstein ausgebildet eine an das Abgasrohr (4.2) der zweiten Schornsteinstufe (2) angeschlossene vertikale Abgasleitung (43) aufweist, um das Abgas vertikal nach oben aus dem Schornstein (S) ins Freie heraus zu führen und vorzugsweise eine vertikale Zuluftleitung (53) aufweist, um der Feuerstätte (1x) Verbrennungsluft zuzuführen,
wobei die erste Schornsteinstufe und die zweite Schornsteinstufe einen gemeinsamen Korpus (100) aufweisen,
wobei der gemeinsame Korpus (100) als zylindrischer Hohlkörper oder quaderförmiger Hohlkörper ausgebildet ist;
wobei der Außenmantel der dritten Schornsteinstufe (3) wie der Außenmantel der ersten und der zweiten Schornsteinstufen (1, 2) aus Betonmaterial ausgebildet ist,
**wobei vorgesehen ist,**
a) dass die zweite Schornsteinstufe (2) eine Abgasreinigungseinrichtung (20) umfasst, wobei die Abgasreinigungseinrichtung (20) mit dem Abgasrohr (4.2) der zweiten Schornsteinstufe (2) eine Baueinheit bildet, und/oder die Abgasreinigungseinrichtung (20) als ein Modul (20) oder als eine aus Modulen aufgebaute Baugruppe ausgebildet ist, und
b) dass in dem gemeinsamen Korpus (100) seitlich mindestens eine Öffnung (100ö) ausgebildet ist, die als Revisionsöffnung (100ö, 4.2ö) in der zweiten Schornsteinstufe ausgebildet ist zwecks Zugang zur Abgasreinigungseinrichtung (20), und
c) dass die erste Schornsteinstufe (1) und die zweite Schornsteinstufe (2) ein gemeinsames Fertigteil (120) bilden und das gemeinsame Fertigteil den gemeinsamen Korpus (100) aufweist,
- wobei in dem gemeinsamen Korpus die Feuerstätte ab Werk montiert ist oder dass in den gemeinsamen Korpus die Feuerstätte vor Ort nachrüstbar montierbar ist, und/oder
- wobei in dem gemeinsamen Korpus die Abgasreinigungseinrichtung ab Werk montiert ist oder in den gemeinsamen Korpus die Abgasreinigungseinrichtung vor Ort montierbar ist, und
d) dass die dritte Schornsteinstufe (3) als Fertigteil ausgebildet ist, umfassend einen werksseitig gelieferten dritten Schornsteinabschnitt oder einen aus mehreren werksseitig gelieferten geschosshohen Schornsteinabschnitten vor Ort montierbaren dritten Schornsteinabschnitt.

2. Schornstein nach Anspruch 1; wobei die mindestens eine Revisionsöffnung (100ö, 4.2ö) in der zweiten Schornsteinstufe (2) ausgebildet ist und
- zur Wartung der Komponenten der Abgasreinigungseinrichtung (20) ausgebildet ist; und optional
- zur Nachrüstung der zweiten Schornsteinstufe (2) mit weiteren Komponenten, insbesondere zur Nachrüstung der Abgasreinigungseinrichtung mit weiteren Komponenten ausgebildet ist.

3. Schornstein nach einem der vorangehenden Ansprüche, wobei die Baueinheit aus Abgasrohr (4.2) der zweiten Schornsteinstufe (2) und aus Abgasreinigungseinrichtung (20) bereits werkseitig montiert ist oder vor Ort nachrüstbar ist.

4. Schornstein nach einem der vorangehenden Ansprüche, wobei die Abgasreinigungseinrichtung (20) eine Abgasreinigungseinrichtung zur sekundären Emissionsminderung auf Basis elektrostatischer und/oder mechanischer und/oder katalytischer und/oder nasschemisch arbeitender Abgasnachbehandlung aufweist.

5. Schornstein nach einem der vorangehenden Ansprüche, wobei die Abgasreinigungseinrichtung (20) eine Vorrichtung zur Abbrandsteuerung aufweist.

6. Schornstein nach einem der vorangehenden Ansprüche, wobei die zweite Schornsteinstufe (2) eine Rußentfernungsvorrichtung aufweist.

7. Schornstein nach Anspruch 6, wobei die in dem gemeinsamen Korpus (100) ausgebildete Revisionsöffnung (100ö, 4.2ö) auch zwecks Zugang zur Rußentfernungsvorrichtung ausgebildet ist.

8. Schornstein nach einem der vorangehenden Ansprüche, wobei in dem Korpus (100) eine horizontale Zwischenwand (100z) zwischen der ersten Schornsteinstufe (1) und der zweiten Schornsteinstufe (2) angeordnet ist.

9. Schornstein nach dem vorangehenden Anspruch 8, wobei die horizontale Zwischenwand (100z) zwischen der ersten Schornsteinstufe (1) und der zweiten Schornsteinstufe (2) als ein Teil des gemeinsamen Korpus (100) ausgebildet ist oder an, in oder auf dem gemeinsamen Korpus (100) abgestützt ist.

10. Schornstein nach einem der vorangehenden Ansprüche 8 oder 9, wobei die horizontale Zwischenwand (100z) einen unteren Hohlraum des Korpus (100) von einem oberen Hohlraum des Korpus (100) trennt, wobei in dem unteren Hohlraum die Feuerstätte (1x) angeordnet ist und in dem oberen Hohlraum die Abgaseinrichtung angeordnet ist.

11. Schornstein nach einem der vorangehenden Ansprüche, wobei der als zylindrischer oder quaderförmiger Hohlkörper ausgebildete gemeinsame Korpus (100) aus Betonmauersteinen und/oder Betonmantelsteinen und/oder einstückigen Rohrabschnitten und/oder aus geschosshohen Rohrabschnitten ausgebildet ist oder als einstückiger Betonkörper, vorzugsweise einstückiger Rohrkörper oder einstückiger U-Profil-Körper ausgebildet ist.

12. Schornstein nach einem der vorangehenden Ansprüche, wobei die in der ersten Schornsteinstufe (1) angeordnete Feuerstätte (1x) als Speicherfeuerstätte oder als Konvektionsfeuerstätte oder als Mischform einer Speicherfeuerstätte und Konvektionsfeuerstätte ausgebildet ist.

13. Schornstein nach Anspruch 12, wobei eine zwischen der ersten Schornsteinstufe (1) und der zweiten Schornsteinstufe (2) ausgebildete horizontale Zwischenwand (100z) auf der insbesondere als Speicherfeuerstätte ausgebildeten Feuerstätte (1x) auf deren Gehäuse aufliegend ausgebildet ist oder unmittelbar über der als Speicherfeuerstätte ausgebildeten Feuerstätte mit Abstand angeordnet ist oder als Kopf der insbesondere als Speicherfeuerstätte ausgebildeten Feuerstätte einstückig mit deren Gehäuse ausgebildet ist.

14. Schornstein nach einem der Ansprüche 12 oder 13, wobei die insbesondere als Konvektionsfeuerstätte ausgebildete Feuerstätte (1x) und die Abgasreinigungseinrichtung (20) in einem gemeinsamen Hohlraum (100h) angeordnet sind, der als Hohlraum des gemeinsamen Korpus (100) und/oder der gemeinsamen Tragkonstruktion des Schornsteinfußes oder des Schornsteinsockels ausgebildet ist.

## Claims

1. Chimney,
comprising:
- a lower first chimney level (1), which has a furnace (1x),
- a second chimney level (2) arranged above the first chimney level (1), comprising a flue pipe (4.2) engaging through the second chimney level (2), said flue pipe being attached to the furnace (1x),
- a third chimney level (3) arranged above the second chimney level (2), which, formed as the upper chimney, has a vertical waste gas line (43) attached to the flue pipe (4.2) of the second chimney level (2), in order to guide the waste gas vertically upwards out of the chimney (S) and outside and preferably has a vertical supply line (53) in order to supply combustion air to the furnace (1x),
wherein the first chimney level and the second chimney level have a common body (100),
wherein the common body (100) is formed as a cylindrical hollow body or cuboidal hollow body;
wherein the outer casing of the third chimney level (3), as well as the outer casing of the first and the second chimney levels (1, 2), is formed from concrete material,
wherein it is provided that
a) the second chimney level (2) comprises a waste gas cleaning device (20), wherein the waste gas cleaning device (20) forms a component with the flue pipe (4.2) of the second chimney level (2), and/or the waste gas cleaning device (20) is formed as a module (20) or as an assembly constructed from modules, and
b) at least one opening (100ö) is formed laterally in the common body (100), which opening is formed as a revision opening (100ö, 4.2ö) in the second chimney level for the purpose of accessing the waste gas cleaning device (20), and
c) the first chimney level (1) and the second chimney level (2) form a common finished part (120) and the common finished part comprises the common body (100),
- wherein the furnace is fitted ex-factory in the common body, or the furnace can be fitted on-site in a retrofittable manner in the common body, and/or
- the waste gas cleaning device is fitted ex-factory in the common body, or the waste gas cleaning device can be fitted on-site in the common body, and
d) the third chimney level (3) is formed as a finished part, comprising a third chimney section supplied by the manufacturer or a third chimney section that can be fitted on-site from several storey-height chimney sections supplied by the manufacturer.

2. Chimney according to claim 1;
wherein the at least one revision opening (100ö, 4.2ö) is formed in the second chimney level (2) and
- is formed for maintaining the components of the waste gas cleaning device (20), and optionally
- is formed for retrofitting the second chimney level (2) with further components, in particular for retrofitting the waste gas cleaning device with further components.

3. Chimney according to one of the preceding claims,
wherein the component made of the flue pipe (4.2) of the second chimney level (2) and made of the waste gas cleaning device (20) is already fitted by the manufacturer or can be retrofitted on-site.

4. Chimney according to one of the preceding claims,
wherein the waste gas cleaning device (20) has a waste gas cleaning device for reducing secondary emissions based on electrostatic and/or mechanical and/or catalytic and/or wet-chemically functioning waste gas post-treatment.

5. Chimney according to one of the preceding claims,
wherein the waste gas cleaning device (20) has a device for controlling burn-off.

6. Chimney according to one of the preceding claims,
wherein the second chimney level (2) has a soot removal device.

7. Chimney according to claim 6,
wherein the revision opening (100ö, 4.2ö) formed in the common body (100) is also formed for the purpose of accessing the soot removal device.

8. Chimney according to one of the preceding claims,
wherein a horizontal intermediary wall (100z) is arranged in the body (100) between the first chimney level (1) and the second chimney level (2).

9. Chimney according to preceding claim 8,
wherein the horizontal intermediary wall (100z) between the first chimney level (1) and the second chimney level (2) is formed as a part of the common body (100) or is supported at, in or on the common body (100).

10. Chimney according to one of the preceding claims 8 or 9,
wherein the horizontal intermediary wall (100z) separates a lower cavity of the body (100) from an upper cavity of the body (100),
wherein the furnace (1x) is arranged in the lower cavity, and the waste gas device is arranged in the upper cavity.

11. Chimney according to one of the preceding claims,
wherein the common body (100) formed as a cylindrical or cuboidal hollow body is formed from concrete bricks and/or concrete casing blocks and/or single-piece pipe sections and/or from storey-high pipe sections or is formed as a single-piece concrete body, preferably a single-piece pipe body or single-piece U-profile body.

12. Chimney according to one of the preceding claims,
wherein the furnace (1x) arranged in the first chimney level (1) is formed as a storage furnace or as a convection furnace or as a hybrid of a storage furnace and convection furnace.

13. Chimney according to claim 12,
wherein a horizontal intermediary wall (100z) formed between the first chimney level (1) and the second chimney level (2) is formed on the furnace (1x), in particular formed as a storage furnace, resting on its housing, or is arranged directly above the furnace formed as a storage furnace at a distance or is formed as a head of the furnace, formed in particular as a storage furnace, integrally with its housing.

14. Chimney according to one of claims 12 or 13,
wherein the furnace (1x) formed, in particular, as a convection furnace and the waste gas cleaning device (20) are arranged in a common cavity (100h), which is formed as a cavity of the common body (100) and/or of the common support construction of the chimney base or the chimney plinth.

## Revendications

1. Cheminée
comprenant :
- un premier étage inférieur de cheminée (1) qui comprend un foyer (1x),
- un deuxième étage de cheminée (2) disposé au-dessus du premier étage de cheminée (1), qui comprend un tuyau de gaz d'échappement (4.2), traversant le deuxième étage de cheminée (2), qui est raccordé au foyer (1x),
- un troisième étage de cheminée (3) disposé au-dessus du deuxième étage de cheminée (2), qui comprend, conçu en tant que une cheminée supérieure, une conduite de gaz d'échappement verticale (43) raccordée au tuyau de gaz d'échappement du (4.2) du deuxième étage de cheminée (2), afin de guider les gaz d'échappement verticalement vers le haut hors de la cheminée (S) à l'air libre et, de préférence, une conduite d'alimentation en air verticale (53) afin d'introduire de l'air de combustion dans le foyer (1x),
dans lequel le premier étage de cheminée et le deuxième étage de cheminée comprennent un corps commun (100),
dans lequel le corps (100) est conçu comme un corps creux cylindrique ou un corps creux parallélépipédiques ;
dans lequel l'enveloppe externe du troisième étage de cheminée (3) est conçu, comme l'enveloppe externe des premier et deuxième étages de cheminée (1, 2), d'un matériau de type béton,
dans lequel il est prévu
a) que le deuxième étage de cheminée (2) comprend un dispositif de purification de gaz d'échappement (20), dans lequel le dispositif de purification de gaz d'échappement (20) constitue, avec le tuyau de gaz d'échappement (4.2) du deuxième étage de cheminée (2), une unité de construction,
et/ou le dispositif de purification de gaz d'échappement (20) est conçu comme un module (20) ou comme un sous-ensemble constitué de modules et
b) que, dans le corps commun (100), sur le côté, est réalisée au moins une ouverture (100ô) qui est conçue comme une ouverture de révision (100ô, 4.2ô) dans le deuxième étage de cheminée afin d'accéder au dispositif de purification de gaz d'échappement (20) et
c) que le premier étage de cheminée (1) et le deuxième étage de cheminée (2) constituent une pièce finie commune (120) et la pièce finie commune comprend le corps commun (100),
- dans lequel, dans le corps commun, le foyer est monté en usine ou bien le foyer peut être monté dans le corps commun sur site ultérieurement et/ou
- dans lequel, dans le corps commun, le dispositif de purification de gaz d'échappement est monté en usine ou bien le dispositif de purification de gaz d'échappement peut être monté dans le corps commun sur site ultérieurement et
d) le troisième étage de cheminée (3) est conçu comme une pièce finie comprenant un troisième tronçon de cheminée livrée en usine ou un troisième tronçon de cheminée livré sur site, constitué de tronçons de cheminée d'une hauteur d'un étage livrés en usine.

2. Cheminée selon la revendication 1,
dans laquelle
l'au moins une ouverture de révision (100ô, 4.2ô) est réalisée dans le deuxième étage de cheminée (2) et est conçue
- pour la maintenance des composants du dispositif de purification de gaz d'échappement (20) ; et, en option,
- pour le l'équipement ultérieur du deuxième étage de cheminée (2) avec d'autres composants, plus particulièrement pour l'équipement ultérieur du dispositif de purification de gaz d'échappement avec d'autres composants.

3. Cheminée selon l'une des revendications précédentes,
dans laquelle
l'unité de construction constituée du tuyau de gaz d'échappement (4.2) du deuxième étage de cheminée (2) et du dispositif de purification de gaz d'échappement (20) est déjà montée en usine ou peut être montée ultérieurement sur site.

4. Cheminée selon l'une des revendications précédentes,
dans laquelle
le dispositif de purification de gaz d'échappement (20) comprend un dispositif de purification de gaz d'échappement pour la réduction des émissions secondaires sur la base d'un post-traitement des gaz d'échappement fonctionnant de manière électrostatique et/ou mécanique et/ou catalytique et/ou chimique par voie humide.

5. Cheminée selon l'une des revendications précédentes,
dans laquelle
le dispositif de purification de gaz d'échappement (20) comprend un dispositif permettant de contrôler la combustion.

6. Cheminée selon l'une des revendications précédentes,
dans laquelle
le deuxième étage de cheminée (2) comprend un dispositif d'élimination de la suie.

7. Cheminée selon la revendication 6,
dans laquelle,
l'ouverture de révision (100ô, 4.2ô) réalisée dans le corps commun (100) est également réalisée afin d'accéder au dispositif d'élimination de la suie.

8. Cheminée selon l'une des revendications précédentes,
dans laquelle
dans le corps commun (100), est disposée une paroi intermédiaire horizontale (100z) entre le premier étage de cheminée (1) et le deuxième étage de cheminée (2).

9. Cheminée selon la revendication précédente 8,
dans laquelle
la paroi intermédiaire horizontale (100z) entre le premier étage de cheminée (1) et le deuxième étage de cheminée (2) est conçue comme une partie du corps commun (100) ou est appuyée contre, dans ou sur le corps commun (100).

10. Cheminée selon l'une des revendications 8 ou 9,
dans laquelle
la paroi intermédiaire horizontale (100z) séparent une cavité inférieure du corps (100) d'une cavité supérieure du corps (100),
dans laquelle le foyer (1x) est disposé dans la cavité inférieure, et le dispositif de gaz d'échappement est disposé dans la cavité supérieure.

11. Cheminée selon l'une des revendications précédentes,
dans laquelle
le corps commun (100), conçu comme un corps creux cylindrique ou parallélépipédique, est constitué de blocs de maçonnerie et/ou de blocs de manteau et/ou de tronçons d'une seule pièce et/ou de tronçons de tubes d'une hauteur d'un étage ou est conçu comme un corps en béton d'une seule pièce, de préférence de corps tubulaires d'une seule pièce ou de corps à profil en U d'une seule pièce.

12. Cheminée selon l'une des revendications précédentes,
dans laquelle
le foyer (1x) disposé dans le premier étage de cheminée (1) est conçu comme un foyer à accumulation ou un foyer de convection ou comme une forme mixte entre un foyer à accumulation et un foyer de convection.

13. Cheminée selon la revendication 12,
dans laquelle
une paroi intermédiaire horizontale (100z), réalisée entre le premier étage de cheminée (1) et le deuxième étage de cheminée (2), est conçue de façon à reposer sur le foyer (1x), conçu plus particulièrement comme un foyer à accumulation, sur son boîtier, ou directement sur le foyer conçu comme un foyer à accumulation, avec une certaine distance, ou bien est conçu comme la tête du foyer, conçu plus particulièrement comme un foyer à accumulation, d'une seule pièce avec son boîtier.

14. Cheminée selon la revendication 12 ou 13,
dans laquelle
le foyer (1x), conçu plus particulièrement comme un foyer à convection, et le dispositif de purification de gaz d'échappement (20) sont disposés dans une cavité commune (100h), qui est conçue comme une cavité du corps commun (100) et/ou de la structure porteuse commune du pied de la cheminée ou du socle de la cheminée.
